# EUROPÄISCHE PATENTSCHRIFT

(11) **EP 0 771 543 B1**
(45) Veröffentlichungstag und Bekanntmachung des Hinweises auf die Patenterteilung: **28.03.2001**
(21) Anmeldenummer: 96112626.5
(22) Anmeldetag: 05.08.1996
(51) Int. Cl.: A47K 4/00, A47K 3/28

(54) **Duschabtrennung**
Shower enclosure
Séparation pour douche

(30) Priorität: 06.11.1995 DE 29517574 U
(43) Veröffentlichungstag der Anmeldung: 07.05.1997
(73) Patentinhaber: KERMI GmbH, 94447 Plattling (DE)
(72) Erfinder: Weber, Jürgen, 94491 Hengersberg (DE)
(74) Vertreter: Köckeritz, Günter

(56) Entgegenhaltungen:
- WO-A-91/08699
- FR-A- 2 627 790
- GB-A- 2 235 232
- US-A- 1 815 291

## Beschreibung

Die Erfindung betrifft eine Duschabtrennung mit einem oder mehreren Türelementen und einer im Bereich zwischen der Duschtasse und einer Wandung, z. B. für eine Badewanne, vorgesehenen Trennwand.

In Bädern mit einer Badewanne und einer Dusche befinden sich die Badewanne und die Duschtasse aus Platzgründen meistens in unmittelbarer Kombination miteinander. Zwischen der Duschtasse und der Badewanne ist als Teil einer Duschabtrennung eine Trennwand vorgesehen, die entweder auf oder neben der Badewanne fest installiert ist.
Ist die Trennwand neben der Badewanne fest installiert, besteht der Nachteil, daß zwischen der Trennwand und der Badewanne schlecht gereinigt werden kann. Ist die Trennwand auf der Badewanne fest installiert, muß zwischen der Trennwand und der Badewanne abgedichtet werden, was meistens nicht sehr schön aussieht, weil das Versiegeln von Hand geschehen muß. Die Trennwand kann darüber hinaus aufgrund der Höhendifferenzen zwischen Duschtasse und Badewanne nur nach Maß gefertigt und eingebaut werden.

Die US-A-1,815,291 beschreibt eine Badezimmereinrichtung, die aus einem Bade- bzw. Duschwannenteil mit einem Hauptteil von grundsätzlich gleicher Länge und Breite und mit einer Fußteilverlängerung an einem Ende, deren Breite deutlich geringer ist als die des Hauptteils, wobei die Wände des genannten Hauptteils und der Verlängerung einen einspringenden Winkel bilden. Die Tür- bzw. Trennwände sind als Faltelemente in rahmenloser Konstruktion vorgesehen.

Der Erfindung liegt die Aufgabe zugrunde, eine Duschabtrennung zu schaffen, die bei Gewährleistung einer stabilen Gesamtausführung, egal mit welcher Türkonstruktion, eine Trennwand aufweist, die sowohl einfach herzustellen und einzubauen ist, als auch leicht gereinigt werden kann.

Zur Lösung der Aufgabe geht die Erfindung von einer Duschabtrennung aus, mit einem oder mehreren Türelementen, einer im Bereich zwischen der Duschtasse und einer Wandung, z. B. für eine Badewanne, vorgesehenen Trennwand und einem zwischen dem beziehungsweise den Türelementen und der Trennwand befindlichen feststehenden Eckprofil. Die Trennwand ist nach innen zur Dusche schwenkbar ausgebildet und weist ein Längenmaß auf, mit dem sich ihre Unterkante mit einer Wandungsoberkante wie der Badewannenoberkante überlappt.
Die Erfindung ist dadurch gekennzeichnet, daß die Trennwand mit einem Magnetprofil ausgestattet ist.
Eine weitere vorteilhafte Ausführung der Erfindung beinhaltet, daß die Trennwand aus einem Einscheibensicherheitsglas besteht.

Nachfolgend wird ein in der Zeichnung dargestelltes Ausführungsbeispiel der Erfindung näher beschrieben.

Mit 1 ist eine Duschtasse und mit 2 eine Trennwand mit einer eingebauten Badewanne 3 bezeichnet. Auf der Duschtasse 1 befindet sich eine Duschabtrennung, die an der Wand befestigte Profile 4, ein mit seinem unteren Ende festgesetztes Eckprofil 5 sowie die Profile 4 mit dem oberen Ende des Eckprofils 5 verbindende Profile 6 aufweist. Die Duschabtrennung weist weiterhin zwei Pendeltüren 7 und eine nach innen zur Dusche schwenkbare Trennwand 8 auf. Die Trennwand 8 ist mit einem Magnetprofil 9 ausgestattet, ebenso wie auch das Eckprofil 5 ein Magnetprofil aufweist, und besteht wie die Pendeltüren 7 aus einem Einscheibensicherheitsglas. Die Länge der Trennwand 8 kann entweder genauso sein wie die der Türen 7 oder auch verkürzt. Die Trennwand weist ein Längeneinheitsmaß auf, das für jeden Einsatzfall eine genügend große Überlappung der Trennwandunterkante mit z. B. der Badewannenoberkante gewährleistet.

## Patentansprüche

1. Duschabtrennung mit einem oder mehreren Türelementen (7), einer im Bereich zwischen einer Duschtasse (1) und einer Wandung, z. B. für eine Badewanne (3), vorgesehenen Trennwand (8), wobei die Trennwand (8) nach innen zur Dusche schwenkbar ausgebildet ist und ein Längenmaß aufweist, mit dem sich ihre Unterkante mit einer Wandungsoberkante, wie der Badewannenoberkante überlappt, dadurch gekennzeichnet, daß die Trennwand (8) mit einem Magnetprofil (9) ausgestattet ist, und daß die Duschabtrennung ein zwischen dem bzw. den Türelementen (7) und der Trennwand (8) befindliches feststehendes Eckprofil (5) aufweist.

2. Duschabtrennung nach Anspruch 1, dadurch gekennzeichnet, daß die Trennwand (8) aus einem Einscheibensicherheitsglas besteht.

## Claims

1. Shower enclosure, having one or more door members (7) and a dividing wall (8), which is provided in the region between a shower tray (1) and a wall, e.g. for a bath tub (3), the dividing wall (8) being adapted to be pivotable inwardly towards the shower and having a linear dimension whereby an upper wall edge, such as the upper bath tub edge, overlaps its lower edge, characterised in that the dividing wall (8) is provided with a magnetic profile (9), and in that the shower enclosure includes a securedly mounted corner profile (5), which is situated between the door member or members (7) respectively and the dividing wall (8).

2. Shower enclosure according to claim 1, characterised in that the dividing wall (8) is formed from toughened safety glass.

## Revendications

1. Séparation de douche présentant un ou plusieurs éléments de porte (7) et une cloison de séparation (8) prévue dans la zone située entre un receveur de douche (1) et une paroi, par exemple une paroi de baignoire (3), la cloison de séparation (8) étant réalisée de manière à pouvoir pivoter vers l'intérieur de la douche et présentant une dimension en longueur permettant à son bord inférieur de recouvrir un bord supérieur de paroi, tel que le bord supérieur de baignoire, caractérisée en ce que la cloison de séparation (8) est équipée d'un profilé aimanté (9) et en ce que la séparation de douche présente un profilé d'angle (5) fixe situé entre le ou les élément(s) de porte (7) et la cloison de séparation (8).

2. Séparation de douche selon la revendication 1, caractérisée en ce que la cloison de séparation (8) est fabriquée en verre de sécurité trempé.
